# EUROPÄISCHE PATENTANMELDUNG

(11) **EP 4 764 133 A1**
(43) Veröffentlichungstag der Anmeldung: **24.06.2026**
(21) Anmeldenummer: 24222230.5
(22) Anmeldetag: 20.12.2024
(51) Int. Cl.: E05F 5/02, E05C 17/50, E05F 5/04

(54) **ANORDNUNG ZUM VERHINDERN DES SCHLIESSENS EINES FLÜGELS**

(71) Anmelder: Athmer OHG, 59757 Arnsberg (DE)
(72) Erfinder: HECKMANN, Andre, 59759 Arnsberg (DE)
(74) Vertreter: Fritz Patent- und Rechtsanwälte PartmbB

(57) **Zusammenfassung**

Die Erfindung betrifft eine Anordnung (1), umfassend zumindest eine Zarge (2), einen Flügel (3) und eine Vorrichtung zum Verhindern des Schließens des Flügels (3), wobei die Vorrichtung ein Blockiermittel (4) und ein Betätigungsmittel (5) umfasst, wobei das Blockiermittel (4) dazu ausgebildet ist, an der Zarge (2) angebracht zu sein und im angebrachten Zustand in einer Blockierposition das Schließen des Flügels (3) zu verhindern und in einer Freigabeposition das Schließen des Flügels (3) zu ermöglichen, wobei das Betätigungsmittel (5) dazu ausgebildet ist, eine Bewegung des Blockiermittels (4) von der Freigabeposition in die Blockierposition auszulösen, wobei das Blockiermittel (4) im an der Zarge angebrachten Zustand um eine Schwenkachse schwenkbar ist, wobei die Schwenkachse des Blockiermittels (4) in horizontaler Richtung verläuft.

## Beschreibung

Die vorliegende Erfindung betrifft eine Anordnung, umfassend zumindest eine Zarge, einen Flügel und eine Vorrichtung zum Verhindern des Schließens des Flügels gemäß dem Oberbegriff des Anspruchs 1.

Eine Anordnung zum Verhindern des Schließens eines Flügels dient unter anderem dem Klemmschutz. Es soll verhindert werden, dass der Flügel, der vorzugsweise Teil einer Tür oder eines Fensters sein kann, geschlossen wird, wenn sich beispielsweise eine Hand oder ein Finger eines Kindes in einem Spalt zwischen Flügel und Zarge befindet.

Diese Klemmschutzeinrichtungen sind häufig in öffentlichen Gebäuden Pflicht, beispielsweise in Kindertageseinrichtungen oder Krankenhäusern.

Darüber hinaus finden Klemmschutzvorrichtungen immer häufiger Anklang, die einen Schutz bei einem gekippten Flügel gegen ein Einklemmen von Haustieren, beispielsweise Katzen, bieten. Bei einem gekippten Flügel kann das Problem entstehen, dass das Haustier in einem oberen Bereich der Anordnung in den Spalt zwischen Flügel und Zarge passt, diesen Spalt aber nicht komplett durchdringt und in dem Spalt nach unten rutscht. Dies führt zu Einklemmungen, aus denen sich das Haustier häufig nicht selbständig befreien kann.

Anordnungen zum Verhindern des Schließens einer Tür sind aus dem Stand der Technik bekannt. Nachteilig ist bei den bekannten Anordnungen ist insbesondere, dass die Vorrichtungen häufig in einer bestimmten Position an der Zarge oder dem Flügel angebracht werden müssen, beispielsweise in einem oberen Bereich. Dies führt dazu, dass die Anbringung nicht flexibel ist. Außerdem können die Vorrichtung häufig nur entweder für rechtseitig angeschlagene Flügel oder linksseitig angeschlagene Flügel nach der einschlägigen DIN-Norm verwendet werden. Dadurch erhöht sich der Produktionsaufwand.

Auch sind Anordnungen bekannt, die ein Einklemmen von Haustieren verhindern. Diese Gitterabdeckungen werden seitlich an die Anordnung angebraucht und bei einer Kippung des Flügels ausgeklappt. Dies ist optisch unschön und verhindert nicht das Schließen des Flügels. Um einen optimalen Schutz zu erlangen, sind somit zwei unterschiedliche Vorrichtungen anzubringen.

Demgegenüber liegt der vorliegenden Erfindung die Aufgabe zugrunde, eine Anordnung mit einer Vorrichtung zu schaffen, die in einer beliebigen Höhe an einer Anordnung sowohl rechtsseitig als auch linksseitig anbringbar ist und dabei einen Schutz gegen ein Zuschlagen eines Flügels und ein Einklemmen eines Tieres bietet.

Diese Aufgabe wird durch die Anordnung, umfassend zumindest eine Zarge, einen Flügel und eine Vorrichtung zum Verhindern des Schließens des Flügels gelöst, wobei die Vorrichtung ein Blockiermittel und ein Betätigungsmittel umfasst, wobei das Blockiermittel dazu ausgebildet ist, an der Zarge angebracht zu sein und im angebrachten Zustand in einer Blockierposition das Schließen des Flügels zu verhindern und in einer Freigabeposition das Schließen des Flügels zu ermöglichen, wobei das Betätigungsmittel dazu ausgebildet ist, eine Bewegung des Blockiermittels von der Freigabeposition in die Blockierposition auszulösen, wobei das Blockiermittel im an der Zarge angebrachten Zustand um eine Schwenkachse schwenkbar ist, wobei die Schwenkachse des Blockiermittels in horizontaler Richtung verläuft. Ausführungsformen der Erfindung sind in den abhängigen Ansprüchen angegeben.

Eine Zarge für eine Tür oder ein Fenster wird üblicherweise in einen Mauerdurchbruch eingebaut. Hierbei kleidet eine Zarge den Durchbruch an drei Seiten aus. In vertikaler Richtung in einer Einbausituation bei einem geschlossenen Flügel links und rechts des Flügels, sowie horizontal die Seitenteile verbindend oberhalb des Flügels. besteht üblicherweise aus mindestens drei Teilbereichen. Das Blockiermittel kann sowohl an den vertikalen Bereichen der Zarge als auch an dem horizontalen Bereich angebracht werden. Die Anbringung kann somit flexibel an die Bedürfnisse angepasst werden. In einer Kindertagesstätte kann die Anbringung beispielsweise im oberen Bereich der vertikalen Zarge oder im horizontalen Bereich erfolgen, um zu vermeiden, dass die Kinder die Vorrichtung, vorzugsweise das Blockiermittel, erreichen können. In einem Krankenhaus könnte die Anbringung beispielsweise in einem unteren Bereich der vertikalen Zarge erfolgen, um es gehandicapten Personen, beispielsweise Rollstuhlfahrern zu ermöglichen die Vorrichtung, vorzugsweise das Blockiermittel, zu erreichen. Weiterhin ist es möglich, das Blockiermittel in einer Höhe anzubringen, dass bei einem gekippten Flügel ein Haustier nicht in den sich nach untern verjüngenden Spalt zwischen Flügel und Zarge rutschen kann.

Das Blockiermittel ist um eine Schwenkachse schwenkbar, um aus einer Freigabeposition in eine Blockierposition zu gelangen. Das Blockiermittel wird somit um seine Schwenkachse geschwenkt. In einer Freigabeposition ist die Stellung des Blockiermittel in der Art, dass das Blockiermittel nicht aus dem Bereich der Zarge herausragt und den Flügel nicht behindert. In einer Blockierposition ragt das Blockiermittel aus dem Bereich der Zarge heraus und verhindert so, dass der Flügel geschlossen wird.

Hierbei kann es vorgesehen sein, dass die Schwenkachse des Blockiermittels orthogonal zu der Schwenkachse des Flügels verläuft. Die Schwenkachse des Flügels verläuft in vertikaler Richtung durch die Bänder der Tür oder des Fensters. Die Schwenkachse des Blockiermittels verläuft orthogonal zu der Schwenkachse des Blockiermittels parallel zu dem horizontalen Bereich der Zarge.

Es kann vorgesehen sein, dass das Betätigungsmittel dazu ausgebildet ist, an dem Flügel angebracht zu sein. Das Betätigungsmittel ist dazu ausgebildet, die Bewegung des Blockiermittels von einer Freigabeposition in eine Blockierposition auszulösen. Dieses Auslösen erfolgt in dem Moment, wenn der Flügel von einem geschlossenen Zustand in einen gekippten oder einen gedrehten Zustand überführt wird. zu bringen.

Bei der Anordnung können drei unterschiedliche Zustände unterschieden werden. Der erste Zustand ist, dass der Flügel geschlossen ist. Der zweite Zustand ist, dass der Flügel gedreht wurde, um die Anordnung komplett zu öffnen. Der dritte Zustand ist, dass der Flügel gekippt wurde, um die Anordnung teilweise zu öffnen.

Ist das Betätigungsmittel am Flügel angebracht, vollzieht das Betätigungsmittel automatisch die Bewegung des Flügels nach. Die Bewegung des Flügels wird auf das Betätigungsmittel übertragen, so dass kein anderer Auslöser vorgesehen werden muss, um das Betätigungsmittel in Gang zu setzen. Das Betätigungsmittel ist an dem Flügel so anzubringen, dass es bei einem geschlossenen Flügel an dem Blockiermittel anliegt oder sich in der Nähe des Blockiermittels befindet.

Es kann vorgesehen sein, dass das Betätigungsmittel ein am Flügel vorhandener Beschlag ist, beispielsweise ein Teil einer Pilzkopfverriegelung.

Wichtig ist darzulegen, dass neben einer Anbringung des Blockiermittel an der Zarge und des Betätigungsmittels an dem Flügel auch eine umgekehrte Anbringung möglich ist. Eine umgekehrte Anbringung arbeitet nach dem gleichen Prinzip. Aus Gründen der Übersichtlichkeit wird in der Anmeldung die Anbringung des Blockiermittels an der Zarge und die Anbringung des Betätigungsmittels an dem Flügel erläutert.

Es kann vorgesehen sein, dass das Betätigungsmittel eine magnetische Kraft auf das Blockiermittel ausübt. Hierzu kann das Betätigungsmittel ein Magnet sein oder in Teilen aus einem Magneten bestehen. Korrespondierend hierzu kann es vorgesehen sein, dass das Blockiermittel zumindest teilweise aus einem ferromagnetischen Material besteht. Liegt das Betätigungsmittel im geschlossenen Zustand des Flügels an dem Blockiermittel an oder befindet es sich in seiner unmittelbaren Nähe, wobei sich die unmittelbare Nähe oder der Stärke der magnetischen Kraft ergibt, übt das Betätigungsmittel auf das Blockiermittel eine Kraft aus. Das Blockiermittel kann zumindest teilweise aus einem ferromagnetischen Material bestehen, so dass zwischen dem Betätigungsmittel und dem Blockiermittel eine Anziehung besteht. Wird der Flügel gedreht oder gekippt, verändert das Betätigungsmittel seine Position relativ zu dem Blockiermittel im Vergleich zu dem geschlossenen Zustand des Flügels. Damit verändert sich auch die magnetische Kraft, die ausgehend vom Betätigungsmittel auf das Blockiermittel wirkt. Durch die Anziehungskraft folgt das Blockiermittel dem Betätigungsmittel. Die Bewegung des Blockiermittels ist durch die schwenkbare Anbringung an der Zarge begrenzt. Das Blockiermittel hat als einzigen Freiheitsgrad eine Schwenkung um seine Schwenkachse. Dies führt zu einer Änderung der Freigabeposition in die Blockierposition des Blockierm ittels.

Ab einem gewissen Punkt, der durch die Abmessungen des Blockiermittels bestimmt ist, hat das Betätigungsmittel keinen direkten oder sehr nahen Kontakt mehr zu dem Blockiermittel. Die magnetische Kraft wirkt dann nicht mehr oder nur noch begrenzt auf das Blockiermittel. Neben der magnetischen Kraft des Betätigungsmittels wirkt auch die Erdanziehungskraft auf das Blockiermittel. Da sich das Blockiermittel durch die Schwenkung auf der Schwenkachse auf einer Kreisbahn bewegt, führt dies dazu, dass das Blockiermittel ab dem Zeitpunkt, wo das Betätigungsmittel keinen direkten oder nahen Kontakt mehr zu dem Blockiermittel aufweist, sich das Blockiermittel selbständig weiter in die Blockierposition bewegt. Dies führt zu einer erhöhten Sicherheit, da ein Ausbleiben der Blockierposition und damit ein Ausbleiben des Schutzes verhindert wird.

Es kann auch vorgesehen sein, dass das Betätigungsmittel eine Federkraft auf das Blockiermittel ausübt. Neben der magnetischen Kraft ist es auch vorstellbar, dass die Auslösung der Bewegung des Blockiermittels durch eine Federkraft ausgelöst wird
Hierbei kann es vorgesehen sein, dass eine bei einem Schließen des Flügels das Betätigungsmittel vorgespannt wird und bei einem Öffnen des Flügels die Auslösung der Bewegung des Blockiermittels durch eine Entspannung des Betätigungsmittels erfolgt. Es kann vorgesehen sein, dass das Betätigungsmittel ein Teil des Blockiermittels ist.

Es kann vorgesehen sein, dass die Zarge eine Ausnehmung aufweist, wobei die Vorrichtung im geschlossenen Zustand des Flügels zumindest teilweise in der Ausnehmung angeordnet ist. Das Vorhandensein einer Ausnehmung bietet den Vorteil, dass die Vorrichtung nahezu unsichtbar zwischen dem Flügel und der Zarge anbringbar ist. Dies ist sowohl optisch ansprechend als auch ein Sicherheitsaspekt. Durch den Aufbau der Vorrichtung mit einer geringen Höhe und der Anordnung in der Ausnehmung, ist die Vorrichtung vor Krafteinwirkungen von außen geschützt.

Es kann vorgesehen sein, dass die Vorrichtung ein Rastmittel umfasst, wobei das Rastmittel geeignet und eingerichtet ist, das Blockiermittel in der Blockierposition in einer waagerechten Stellung zu halten. Das Rastmittel hält das Blockiermittel in einer waagerechten Stellung. Dies bietet den Vorteil, dass bei einer Schwenkung um die Schwenkachse des Blockiermittels dieses nicht über einen definierten Punkt hinaus schwenkt. Dabei kann es vorgesehen sein, dass sich das Blockiermittel in der Freigabeposition in einer vertikalen Position bezogen auf eine Längsrichtung des Blockiermittels befindet und in der Blockierposition in einer horizontalen Position.

Es kann vorgesehen sein, dass die Schwenkachse des Blockiermittels aus dem Mittelpunkt des Blockiermittels versetzt ist. Dies bietet den Vorteil, dass das Blockiermittel nicht um einen Mittelpunkt schwenkt.

Hierbei kann es vorgesehen sein, dass das Blockiermittel in einer Freigabeposition in einer vertikalen Stellung parallel zu der Zarge angeordnet ist und in einer Blockierposition in einer horizontalen Stellung zumindest teilweise über die Zarge in Richtung des Flügels vorsteht.

Ein Vorstehen über die Zarge in Richtung des Flügels kann vorzugsweise dadurch erreicht werden, dass die Schwenkachse des Blockiermittels aus dem Mittelpunkt versetzt ist. Dies führt in einfacher Weise dazu, dass der Außenradius der Außenkanten des Blockiermittels nicht für alle Kanten identisch ist. Es ist daher möglich, dass das Blockiermittel eine längere und eine kürzere Seite bezogen auf die Schwenkachse aufweist. Die längere Seite wird bei einer Bewegung aus der Freigabeposition in die Blockierposition in Richtung des Flügels geschwenkt. Die kürzere Seite wird innerhalb der Zarge geschwenkt und benötigt so einen geringen Platzbedarf.

Es kann vorgesehen sein, dass die Vorrichtung als Klemmschutz ausgebildet ist, wobei in der Blockierposition des Blockiermittels ein ausreichend großer Spalt zwischen dem Flügel und der Zarge verbleibt, um eine menschliche Hand nicht zu verletzen, wobei gleichzeitig ein Hereinrutschen eines Tieres in den Spalt zwischen Flügel und Zarge in einer gekippten Position des Flügels verhinderbar ist.

Es kann vorgesehen sein, dass das Blockiermittel verschieblich an der Zarge anbringbar ist. Durch eine sogenannte schwimmende Lagerung des Blockiermittels ist es möglich große Kräfte, die bei einem unbeabsichtigten Schließen des Flügels auftreten können, auf das Blockiermittel zu übertragen, ohne dass das Blockiermittel Schaden nimmt. Die Kräfte werden über das Blockiermittel auf die Zarge übertragen. Ohne die verschiebliche Anbringung des Blockiermittels kann es möglich sein, dass das Blockiermittel an seiner Anbringungsstelle von der Zarge abreißt, wenn die Kräfte, welche plötzlich auftreten, zu groß werden. Durch eine verschiebliche Anbringung des Blockiermittels, wobei die verschiebliche Anbringung beispielsweise ein Dämpfungselement umfassen kann, wird die auf das Blockiermittel einwirkende Kraft abgefangen.

Flügel für eine Tür oder ein Fenster, zumindest aufweisend ein Betätigungsmittel, wobei das Betätigungsmittel dazu ausgebildet ist, eine Bewegung des Blockiermittels von der Freigabeposition in die Blockierposition auszulösen.

Zarge für eine Tür oder ein Fenster, zumindest aufweisend ein Blockiermittel, wobei das Blockiermittel dazu ausgebildet ist, an der Zarge angebracht zu sein und im angebrachten Zustand in einer Blockierposition das Schließen des Flügels zu verhindern und in einer Freigabeposition das Schließen des Flügels zu ermöglichen.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine Ausführungsform der Anordnung in einer Vorderansicht
- Fig. 2: eine Ausführungsform der Anordnung mit einer Blockierposition des Blockiermittel bei einer Drehung des Flügels
- Fig. 3: eine Ausführungsform der Anordnung mit einer Blockierposition des Blockiermittel bei einer Kippung des Flügels
- Fig. 4: eine Ausführungsform der Anordnung mit einer Blockierposition des Blockiermittel bei einer Kippung des Flügels aus einer anderen Perspektive
- Fig. 5: Schnittansicht E-E aus Fig. 1 bei geschlossenem Flügel
- Fig. 6: Schnittansicht E-E aus Fig. 1 bei gedrehtem Flügel
- Fig. 7: Schnittansicht E-E aus Fig. 1 bei gekipptem Flügel

Es ist nicht notwendig, dass eine erfindungsgemäße Anordnung 1 alle nachfolgend beschriebenen Merkmale aufweist. Es ist auch möglich, dass eine erfindungsgemäße Anordnung 1 nur einzelne Merkmale der nachfolgend beschriebenen Ausführungsbeispiels aufweist.

In Fig. 1 ist die Vorderansicht einer erfindungsgemäßen Anordnung 1 gezeigt. Die Fig. 2 bis 4 zeigen jeweils Seitenansichten der Anordnung 1 aus unterschiedlichen Perspektiven. Die Fig. 4 bis 6 zeigen Schnittansichten E-E aus Fig. 1.

Die Anordnung 1 weist eine Zarge 2 und einen Flügel 3 auf. In den Figuren sind die Zarge 2 und der Flügel 3 als Teile einer Drehflügeltür gezeigt. Der Flügel 3 der Drehflügeltür ist geeignet, um eine durch die Bänder 6 der Drehflügeltür gedachte Schwenkachse zu schwenken. Die in den Figuren dargestellte Drehflügeltür ist mit einem Dreh-Kipp-Mechanismus ausgestattet. Der Dreh-Kipp-Mechanismus ermöglicht dem Flügel 3 sowohl gedreht als auch gekippt zu werden. Neben Drehflügeltüren ist es üblich das Fenster einen Flügel 3 aufweisen, der mit einem Dreh-Kipp-Mechanismus ausgestattet sind. Die Funktionsweise der beanspruchten Anordnung 1 ist bei einem Fenster mit Dreh-Kipp-Mechanismus funktionsgleich. Die Anordnung 1 kann ebenfalls an Türen oder Fenstern verwendet werden, die nur einen Drehmechanismus oder nur einen Kippmechanismus aufweisen.

In der Fig. 2 ist der Flügel 3 in einer gedrehten Stellung gezeigt. In den Fig. 3 und 4 ist der Flügel 3 in einer gekippten Stellung gezeigt. In Fig. 4 ist die Anordnung 1 mit einem geschlossenen Flügel 3 gezeigt. Fig. 5 zeigt die Anordnung 1 mit einem gedrehten Flügel 3 und Fig. 6 zeigt die Anordnung mit einem gekippten Flügel.

Die Anordnung 1 weist mindestens ein Blockiermittel 4 und ein Betätigungsmittel 5 auf. Das Blockiermittel 4 ist dazu ausgebildet, an der Zarge 2 angebracht zu sein und im angebrachten Zustand in einer Blockierposition das Schließen des Flügels 3 zu verhindern und in einer Freigabeposition das Schließen des Flügels 3 zu ermöglichen. Das Betätigungsmittel 5 ist dazu ausgebildet, eine Bewegung des Blockiermittels 4 von der Freigabeposition in die Blockierposition auszulösen. Das Blockiermittel 4 ist in den Figuren an der Zarge 2 angebracht und um eine Schwenkachse schwenkbar, die in horizontaler Richtung verläuft.

Die Fig. 1 und 5 zeigen die Anordnung 1 mit einem Flügel 3 in einer geschlossenen Position. Die Vorrichtung zum Verhindern des Schließens eines Flügels 3 ist nicht aktiviert. Das Blockiermittel 4 ist in einer Freigabeposition in einer Ausnehmung an der Zarge 2 angeordnet und daher in Fig. 1 nicht sichtbar.

Die Fig. 2 und 6 zeigen die Anordnung 1 mit einem Flügel 3 in einer gedrehten Position. Die Vorrichtung zum Verhindern des Schließens eines Flügels 3 ist aktiviert. Das Betätigungsmittel 5 hat während der Drehung des Flügels 3 die Bewegung des Blockiermittels 4 ausgelöst. Das Blockiermittel 4 befindet sich in einer Blockierposition.

Die Fig. 3, 4 und 7 zeigen die Anordnung 1 mit einem Flügel 3 in einer gekippten Position. Die Vorrichtung zum Verhindern des Schließens eines Flügels 3 ist aktiviert. Das Betätigungsmittel 5 hat während der Drehung des Flügels 3 die Bewegung des Blockiermittels 4 ausgelöst. Das Blockiermittel 4 befindet sich in einer Blockierposition.

Wie in Fig. 7 erkennbar, besteht die Möglichkeit, die Vorrichtung auf beiden Seiten des Flügels 3 bzw. der Zarge 2 anzubringen. Dies ist insbesondere dann vorteilhaft, wenn die Vorrichtung als Klemmschutzvorrichtung gegen ein Hereinrutschen von Haustieren dienen soll. Durch die beidseitige Anbringung ist der Spalt zwischen dem Flügel 3 und der Zarge 2 auf beiden Seiten geschützt. Soll die Vorrichtung nur sicherstellen, dass der Flügel 3 nicht geschlossen werden kann, ist es ausreichend, die Vorrichtung an einer Seite des Flügels 3 bzw. der Zarge 2 anzubringen.

In Fig. 4 ist erkennbar, die die Schwenkachse des Blockiermittels 4 aus dem Mittelpunkt versetzt ist. Die Schwenkachse des Blockiermittels 4 liegt in dem schwenkbaren Befestigungspunkt 7 des Blockiermittels 4 an der Zarge 2. Dies führt in einfacher Weise dazu, dass der Außenradius der Außenkanten des Blockiermittels 4 nicht für alle Kanten identisch ist. Es ist daher möglich, dass das Blockiermittel 4 eine längere und eine kürzere Seite bezogen auf die Schwenkachse aufweist. Die längere Seite wird bei einer Bewegung aus der Freigabeposition in die Blockierposition in Richtung des Flügels 3 geschwenkt. Die kürzere Seite wird innerhalb der Zarge 2 geschwenkt und benötigt so einen geringen Platzbedarf.

Um den Flügel 3 nach einem Drehen oder Kippen wieder schließen zu können, wird das Blockiermittel 4 aus der Blockierposition manuell in die Freigabeposition geschwenkt. Dies geschieht durch eine einfache Schwenkung des Blockiermittels 4 in eine vertikale Stellung, wobei das Blockiermittel 4 um seinen Befestigungspunkt 7 geschwenkt wird. Der Befestigungspunkt 7 liegt dabei nach einer Schwenkung in die Freigabeposition in einer Einbausituation des Blockiermittels 4 am unteren Ende des Blockiermittels 4. Es kann vorgesehen sein, dass das Blockiermittel in der Freigabeposition einrastet.

## Patentansprüche

1. Anordnung (1), umfassend zumindest eine Zarge (2), einen Flügel (3) und eine Vorrichtung zum Verhindern des Schließens des Flügels (3), wobei die Vorrichtung ein Blockiermittel (4) und ein Betätigungsmittel (5) umfasst, wobei das Blockiermittel (4) dazu ausgebildet ist, an der Zarge (2) angebracht zu sein und im angebrachten Zustand in einer Blockierposition das Schließen des Flügels (3) zu verhindern und in einer Freigabeposition das Schließen des Flügels (3) zu ermöglichen, wobei das Betätigungsmittel (5) dazu ausgebildet ist, eine Bewegung des Blockiermittels (4) von der Freigabeposition in die Blockierposition auszulösen, wobei das Blockiermittel (4) im an der Zarge angebrachten Zustand um eine Schwenkachse schwenkbar ist, **dadurch gekennzeichnet, dass** die Schwenkachse des Blockiermittels (4) in horizontaler Richtung verläuft.

2. Anordnung (1) nach Anspruch 1, **dadurch gekennzeichnet, dass** die Schwenkachse des Blockiermittels (4) orthogonal zu der Schwenkachse des Flügels (3) verläuft.

3. Anordnung (1) nach einem der vorherigen Ansprüche, **dadurch gekennzeichnet, dass** das Betätigungsmittel (5) dazu ausgebildet ist, an dem Flügel (3) angebracht zu sein.

4. Anordnung (1) nach einem der vorherigen Ansprüche, **dadurch gekennzeichnet, dass** das Betätigungsmittel (5) eine magnetische Kraft auf das Blockiermittel (4) ausübt.

5. Anordnung (1) nach einem der vorherigen Ansprüche, **dadurch gekennzeichnet, dass** das Betätigungsmittel (5) eine Federkraft auf das Blockiermittel (4) ausübt.

6. Anordnung (1) nach einem der vorherigen Ansprüche, **dadurch gekennzeichnet, dass** das Blockiermittel (4) zumindest teilweise aus einem ferromagnetischen Material besteht.

7. Anordnung (1) nach einem der vorherigen Ansprüche, **dadurch gekennzeichnet, dass** die Zarge (2) eine Ausnehmung aufweist, wobei die Vorrichtung im geschlossenen Zustand des Flügels (3) zumindest teilweise in der Ausnehmung angeordnet ist.

8. Anordnung (1) nach einem der vorherigen Ansprüche, **dadurch gekennzeichnet, dass** die Vorrichtung ein Rastmittel umfasst, wobei das Rastmittel geeignet und eingerichtet ist, das Blockiermittel in der Blockierposition in einer waagerechten Stellung zu halten.

9. Anordnung (1) nach einem der vorherigen Ansprüche, **dadurch gekennzeichnet, dass** die Schwenkachse des Blockiermittels (4) aus dem Mittelpunkt des Blockiermittels (4) versetzt ist.

10. Anordnung (1) nach einem der vorherigen Ansprüche, **dadurch gekennzeichnet, dass** das Blockiermittel (4) in einer Freigabeposition in einer vertikalen Stellung parallel zu der Zarge (2) angeordnet ist und in einer Blockierposition in einer horizontalen Stellung zumindest teilweise über die Zarge (2) in Richtung des Flügels (3) vorsteht.

11. Anordnung (1) nach einem der vorherigen Ansprüche, **dadurch gekennzeichnet, dass** die Vorrichtung als Klemmschutz ausgebildet ist, wobei in der Blockierposition des Blockiermittels (4) ein ausreichend großer Spalt zwischen dem Flügel (3) und der Zarge (2) verbleibt, um eine menschliche Hand nicht zu verletzen.

12. Anordnung nach einem der vorherigen Ansprüche, **dadurch gekennzeichnet, dass** das Blockiermittel verschieblich an der Zarge anbringbar ist.

13. Flügel (3) für eine Tür oder ein Fenster, zumindest aufweisend ein Betätigungsmittel (5), wobei das Betätigungsmittel (5) dazu ausgebildet ist, eine Bewegung des Blockiermittels (4) von der Freigabeposition in die Blockierposition auszulösen.

14. Zarge (2) für eine Tür oder ein Fenster, zumindest aufweisend ein Blockiermittel (4), wobei das Blockiermittel (4) dazu ausgebildet ist, an der Zarge (2) angebracht zu sein und im angebrachten Zustand in einer Blockierposition das Schließen des Flügels (3) zu verhindern und in einer Freigabeposition das Schließen des Flügels (3) zu ermöglichen.
